# EUROPÄISCHE PATENTSCHRIFT

(11) **EP 0 338 183 B1**
(45) Veröffentlichungstag und Bekanntmachung des Hinweises auf die Patenterteilung: **18.03.1992**
(21) Anmeldenummer: 88890323.4
(22) Anmeldetag: 16.12.1988
(51) Int. Cl.: F23G 7/06, F23G 5/32, F23G 5/16, F23M 5/00

(54) **Einrichtung zum thermischen Zerlegen von fluiden Schadstoffen**
Device for decomposing fluid pollutants by heat
Dispositif pour décomposer thermiquement des substances polluantes fluides

(30) Priorität: 22.04.1988 AT 1032/88
(43) Veröffentlichungstag der Anmeldung: 25.10.1989
(73) Patentinhaber: Howorka, Franz, A-1020 Wien (AT)
(72) Erfinder: Buzetzki, Eduard, A-7041 Wulkaprodersdorf (AT)
(74) Vertreter: Kliment, Peter, Dipl.-Ing.

(56) Entgegenhaltungen:
- EP-A- 0 213 512
- DE-A- 2 357 804
- DE-U- 8 701 384
- US-A- 3 039 406
- US-A- 3 589 315

## Beschreibung

Die Erfindung betrifft eine Einrichtung zum thermischen Zerlegen von fluiden Schadstoffen, insbesonders von Dioxinen und Furanen, mit einer im wesentlichen zylindrischen Brennkammer und einer daran anschließenden Nachbrennkammer, wobei in der Brennkammer mindestens eine Einströmöffnung für ein mit dem Schadstoff beladenes Gas, insbesonders Rauchgas, vorgesehen ist, sowie mit einer Rückhaltevorrichtung, die als Ringkörper mit einer zentralen Durchströmöffnung ausgebildet ist, deren Durchmesser kleiner als der Brennraumdurchmesser ist, und welche Rückhaltevorrichtung um die zentrale Durchströmöffnung angeordnete Durchbrechungen aufweist, sowie weiters mit Düsen zum Einströmen von Sekundärluft.

Aus dem DE-U 87 01 384 ist eine Brennkammer bekannt, in der Deponiegase, Altöl und ähnliche problematische Brennstoffe verbrannt werden können. Um eine möglichst vollständige Verbrennung zu gewährleisten, ist in der Brennkammer ein Stauelement vorgesehen, das die Durchströmung der Gase verzögert. Weiters sind in der Brennkammer Lufteintrittsstutzen vorgesehen, die vorzugsweise in einem Winkel von 45° zur Wandung der Brennkammer, in Richtung auf die Abgasöffnung hin orientiert sind.

Eine solche bekannte Vorrichtung ist zwar für die Entsorgung mancher selbst relativ gut brennbarer Substanzen geeignet. Bei der Entsorgung von Rauchgasen jedoch werden nur unbefriedigende Ergebnisse erreicht. Dies liegt daran, daß bestimmte Gruppen von organischen Schadstoffen, von höchster Toxizität, wie etwa Dioxine und Furane wirtschaftlich nur entsorgt werden können, indem diese Verbindungen bei hohen Temperaturen in weniger problematische Stoffe zerlegt werden. Solche hohen Temperaturen werden bei der bekannten Vorrichtung beim Einsatz von an sich schlecht brennbaren oder nicht brennbaren Gasen nicht erreicht. Weiters hat sich gezeigt, daß die in Richtung der Ausströmöffnung gerichteten Düsen die Strömung beschleunigen und die Verweilzeit in der Brennkammer verkürzen.

Es sind weiters aus der DE-A 23 57 804 Verbrennungseinrichtungen bekannt, die mit Hilfe von Brennern, die mit einem Brennstoff wie Erdgas oder dgl. betrieben werden, Schadstoffe thermisch zerlegen. Um eine ausreichende Verweilzeit der Schadstoffe in einer Zone hoher Temperatur zu gewährleisten, sind auch bei dieser Vorrichtung Brennräume von großem Volumen erforderlich. Dies führt zu aufwendigen und teuren Ofenkonstruktionen, bei denen darüber hinaus eine ausreichende Durchmischung der Gase in der Brennkammer nicht einfach zu gewährleisten ist. Werden kleinere Brennräume gewählt, so ist die Verweilzeit der Schadstoffe in der Zone hoher Temperatur zu gering, um einen befriedigenden Umsatz der Zersetzungsreaktionen im Verbindungsgrad der Anlage zu gewährleisten.

Aufgabe der Erfindung ist es, diese genannten Nachteile zu vermeiden, und eine Einrichtung zum thermischen Zerlegen von Schadstoffen zu schaffen, die bei kompakten Ausmaßen eine größtmögliche Verweilzeit der Schadstoffe und damit einen hohen Umsatz der Zersetzungsreaktionen gewährleistet.

Erfindungsgemäß wird dies dadurch erreicht, daß in der Brennkammer ein Brenner vorgesehen ist, der über der Einströmöffnung für das mit dem Schadstoff beladene Gas angeordnet ist, daß der Ringkörper der Rückhaltevorrichtung oberhalb des Brenners ängeordnet ist und daß die Düsen zum Einströmen von Sekundärluft im Ringkörper der Rückhaltevorrichtung angeordnet sind und schräg nach unten gerichtet sind.

Das Rohgas, das den zu zerlegenden Schadstoff enthält, gelangt über die Einströmöffnungen in den unteren Abschnitt des Brennraumes und dient als Primärluft zum Betrieb des Brenners oder der Brenner. Wesentlich bei der Erfindung ist es, daß die Gase die Flammen durchströmen, sodaß die thermische Umsetzung sichergestellt ist. Die erste Phase der Verbrennung wird dabei stöchiometrisch oder knapp unterstöchiometrisch geführt. Die dabei entstehenden hohen Temperaturen von 800 bis 1400°C begünstigen die thermische Zerlegung komplizierterer organischer Moleküle, wie Dioxine oder Furane. Um einen schnellen Abzug der Rauchgase und damit eine zu kurze Verweilzeit der Schadstoffe im Brennraum zu verhindern, ist im Brennraum eine Rückhaltevorrichtung angeordnet, die Sekundärluft nach unten gerichtet in den Brennraum eindüst. Damit wird primär der Zweck erreicht, die Verbrennungsgase länger im Brennraum zu halten. Weiters wird durch die Zufuhr von Sekundärluft insgesamt ein nennenswerter Luftüberschuß erzeugt, sodaß eine vollständige Verbrennung aller brennbaren Bestandteile und damit eine äußerst niedrige Kohlenwasserstoff- und CO-Emission erreicht wird. Im Laufe von Versuchen hat es sich als günstig herausgestellt, nicht nur im Bereich der Brennraumachse sondern auch im Bereich der Brennraumwand Öffnungen bzw. Durchbrechungen zu schaffen, durch die das bei der Verbrennung entstehende Abgas in Richtung Kamin entweichen kann. Durch die Drallbewegung neigen nämlich die schwereren Bestandteile dazu, sich im Bereich der Brennraumwand aufzuhalten, während sich die leichteren Bestandteile um die Brennraumachse anreichern. Die um die zentrale Durchströmöffnung und somit im Bereich der Brennraumwand angeordneten Durchbrechungen verhindern also einen unerwünschten selektiven Abzug der leichten Komponenten. Bevorzugt werden die Stege zwischen der zentralen Durchströmöffnung und den Durchbrechungen kreisringförmig und konzentrisch zur Brennraumachse ausgebildet, und sind durch zwei oder mehr Haltestege mit dem äußeren Teil des Ringkörpers verbunden. Die somit entstehenden Durchbrechungen sind kreisringsektorförmig.

Vorteilhaft ist, wenn der oder die Brenner zur Erzeugung eines Dralls schräg in Bezug auf die jeweilige Tangentialebene der Brennraumwand angeordnet sind. Weil die Brenner nicht auf die Mittelachse des Brennraumes hin gerichtet sind, sondern schräg angeordnet sind, wird im Brennraum ein Drall erzeugt.

Es kann auch vorgesehen sein, daß die Einströmöffnung zur Erzeugung eines Dralls schräg in Bezug auf die jeweilige Tangentialebene der Brennraumwand angeordnet sind. Durch eine entsprechende Gestaltung der Einströmöffnungen für das Rohgas wird auch eine starke Drallströmung erzeugt. Der Drall erzeugt eine gute Durchmischung der im Brennraum befindlichen Gase, was für einen optimalen Wirkungsgrad der Anlage erforderlich ist.

Vorzugsweise sind die Düsen für die Sekundärluft zur Verstärkung des Dralls im Brennraum sowohl schräg nach innen als auch tangential nach außen hin gerichtet, wobei die Sekundärluftdüsen im wesentlichen in die Richtung der Drallströmung im Brennraum ausgerichtet sind. Auf diese Weise wird neben einer optimalen Verweilzeit der Verbrennungsgase in der Brennkammer eine gute Verwirbelung der Gase erreicht.

In einer weiteren Ausgestaltung der Erfindung ist vorgesehen, daß die Düsen für die Sekundärluft nach unten geneigt sind und einen Winkel von etwa 15° mit der Horizontalen einschließen. Durch die schräg nach unten gerichteten Sekundärluftdüsen werden die Verbrennungsgase an einem schnellen Abzug in den Kamin gehindert. Die nach außen gerichteten Sekundärluftdüsen, die im wesentlichen tangential auf den Mittelpunktskreis des Steges angeordnet sind, verzögern das Ausströmen durch die Durchbrechungen. Die schräg nach innen gerichteten Sekundärluftdüsen verzögern den Durchtritt der Gase durch die zentrale Durchströmöffnung. Alle Sekundärluftdüsen haben im Bezug auf die Achse des Brennraumes dieselbe Orientierung in Uhrzeigerrichtung oder Gegenuhrzeigerrichtung, wie die Brenner. Dadurch wird der Drall der Gase im Brennraum zusätzlich verstärkt, was die Durchmischung fördert, und die Güte der Verbrennung erhöht.

Weiters kann vorgesehen sein, daß die Stege zwischen der zentralen Öffnung und den Durchbrechungen einen im wesentlichen trapezförmigen querschnitt aufweisen, wobei die Seitenflächen nach unten hin konvergieren. Bei dieser Ausführungsform ergeben sich die günstigsten Einbaubedingungen für die Sekundärluftdüsen, da so der Durchtrittswinkel der Düsen durch die Wand des Steges nicht allzu flach wird.

Vorzugsweise sind im Inneren der Stege zwischen der zentralen Durchströmöffnung und den Durchbrechungen Kanäle für die Sekundärluft angeordnet, die mit Versorgungskanälen in den Stegen zwischen den einzelnen Durchbrechungen verbunden sind. Es ist damit möglich, die Düsen für die Sekundärluft entlang dem ganzen Umfang der Stege zu verteilen.

Weiters kann vorgesehen sein, daß im oberen Bereich der Nachbrennkammer mindestens eine Tertiärluftdüse vorgesehen sein kann. In vielen Fällen ist es wünschenswert, die Rauchgase vor dem Eintritt in den Kamin weiter abzukühlen oder den Luftüberschuß noch weiter zu erhöhen, um bessere Abgaswerte zu erzielen. In der Nachbrennkammer kann insbesondere mittels der Tertiärluftdüsen eine weitere Beeinflussung der Rauchgasparameter vorgenommen werden.

Nach einem besonderen Merkmal der Erfindung kann die Sekundärluft mit einem weiteren Problemstoff beladen sein, der flüssig oder in Form von Feststoffpartikeln vorliegen kann. Der Einsatzbereich der erfindungsgemäßen Einrichtung kann durch das Vorsehen einer weiteren Möglichkeit zum Eintragen von Schadstoffen erheblich erweitert werden. Insbesondere für das Einbringen von Medien, in denen Schadstoffe höher konzentriert vorliegen, als dies beispielsweise bei Rauchgas der Fall ist, ist diese Ausführungsvariante vorteilhaft. Mit der Sekundärluft kann Asche in den Brennraum eingedüst werden, die beim Durchqueren des Brennraumes verglast und im unteren Bereich des Brennraumes als inertes Medium abgezogen werden kann. Die so behandelte, verglaste Asche ist problemlos deponierbar, da sie keine wasserlöslichen Substanzen enthält. Dadurch kann neben den Rauchgasen auch die Asche von Verbrennungsanlagen entsorgt werden.

Es ist günstig, wenn durch die Rückhaltevorrichtung eine Einengung des Strömungsquerschnittes um 20 bis 50 % und vorzugsweise um 30 bis 35 % erfolgt. Dies bedeutet, daß bei Betrachtung der Rückhaltevorrichtung von oben die Stege und Haltestege einen Prozentsatz, der in den oben genannten Bereichen liegt, abdecken. Der verbleibende Strömungsquerschnitt verteilt sich auf die zentrale Durchströmöffnung und die seitlichen Durchbrechungen. Bei der Auslegung und Konstruktion der Rückhaltevorrichtung muß einerseits auf die Erzielung einer möglichst großen Verweilzeit des Schadstoffes in der Brennkammer Bedacht genommen werden. Das bedeutet unter anderem, daß die Rückhaltevorrichtung ein möglichst großes Strömungshindernis im Brennraum darstellen soll. Andererseits besteht die Forderung nach einem geringen Druckverlust im Brennraum, um entweder mit dem natürlichen Zug oder zumindest mit einer klein dimensionierten Ventilationsanlage auszukommen. In diversen Versuchen hat sich gezeigt, daß ein guter Kompromiß zwischen diesen Forderungen dann gegeben ist, wenn die Querschnittsfläche des Brennraumes durch die Rückhaltevorrichtung um 20 bis 50 % verringert wird, wobei ein Wert von etwa einem Drittel besonders vorteilhaft erscheint.

Ferner kann vorgesehen sein, daß die Einrichtung aus ringförmigen Segmenten aufgebaut ist, die modulartig aufgebaut sind und daß der äußere Teil der Rückhaltevorrichtung als Ofensegment ausgebildet ist.

Der Aufbau einer solchen Einrichtung kann dadurch wesentlich vereinfacht werden. Insbesonders kann durch die Verwendung vorgefertigter Module die Errichtungsdauer auf der Baustelle beträchtlich verkürzt werden. Zur Abdichtung sind die einzelnen Elemente mit Nut-Federverbindungen versehen. Ein weiterer Vorteil eines solchen Aufbaus liegt darin, daß mit dem gleichen Satz von Modulen eine Vielzahl verschiedener Brennraumgrößen erzielbar ist, wodurch jeweils eine für die Einsatzbedingungen ideal geeignete Einrichtung bereitgestellt werden kann.

Es ist günstig, wenn die einzelnen Segmente mehrlagig ausgeführt sind, wobei innen eine Lage von Feuerfeststeinen und außen mindestens eine Lage von Isoliersteinen vorgesehen sind. Durch den mehrschichtigen Aufbau können in allen Bereichen der Brennraumwand optimale Materialien verwendet werden.

Weiters kann vorgesehen sein, daß die Segmente von einer Steinwollisolierung und einem Stahlmantel umgeben sind. Ein Stahlmantel kann die aus den Wärmedehnungen der Steine resultierenden Spannungen aufnehmen, sodaß die Druckspannung unter der diese Steine stehen, eine erste Abdichtung des Brennraumes bewirkt. Der Stahlmantel stellt eine weitere Abdichtung dar, sodaß sich ein Unterdruckbetrieb der Einrichtung erübrigt. Ein teurer Saugzugventilator kann somit entfallen.

Vorzugsweise ist die Einrichtung aus ringförmigen Segmenten aufgebaut, wobei die Segmente modulartig ausgeführt sind und der äußere Teil der Rückhaltevorrichtung als Ofensegment ausgebildet ist. Dadurch ist die Rückhaltevorrichtung mit anderen Ofensegmenten austauschbar und auch eine Nachrüstung bestehender Einrichtungen mit modularem Aufbau ist möglich, indem eine Rückhaltevorrichtung mit einem Ofensegment ausgetauscht wird oder einfach zwischen zwei Segmente eingefügt wird.

Im folgenden wird die Erfindung anhand der Figuren und der zugehörigen Beschreibung näher erläutert.
Fig. 1 zeigt den Schnitt durch eine erfindungsgemäße Einrichtung im Aufriß;
Fig. 2 zeigt einen Schnitt nach Linie II-II in Fig. 1;
Fig. 3 zeigt ein Detail des Steges der Rückhaltevorrichtung;
Fig. 4 zeigt ein weiteres Detail des Steges der Rückhaltevorrichtung.

Die Einrichtung besteht aus einer im wesentlichen zylindrischen Brennkammer 1, die mit Ofensegmenten 2 aus feuerfesten Steinen umgeben ist. Die einzelnen Ofensegmente 2 sind im wesentlichen ringförmig. Sie bestehen aus einer Lage von Feuerfeststeinen 17 und zwei Lagen von Isoliersteinen 18 und 19. Außen können die Segmente zusätzlich in bekannter Weise von einer nicht dargestellten Steinwollisolierung und einem Stahlmantel umgeben sein. Die Verbindungsflächen 21, an denen die einzelnen Ofensegmente 2 aneinanderstoßen, sind mit einem oder mehreren ringförmig umlaufenden Vorsprüngen 22 versehen, um die Dichtheit zu gewährleisten. Die Verbindungsflächen 21 sind bei allen Ofensegmenten 2 eines Ofens und soweit möglich auch bei verschiedenen öfen gleichen Durchmessers gleich ausgebildet, sodaß die einzelnen Ofensegmente 2 austauschbar und beliebig kombinierbar sind.

Durch die Einströmöffnung 3 gelangt das mit dem Schadstoff beladene Gas in die Brennkammer 1. Es kann sich hierbei um ein Rauchgas aus einer Verbrennungsanlage, beispielsweise einer Müllverbrennungsanlage handeln. Da diese Anlagen im allgemeinen mit Luftüberschuß arbeiten, enthalten die Rauchgase Sauerstoff. Wenn dies nicht der Fall sein sollte, kann das Rauchgas mit Umgebungsluft gemischt werden.

Die Achsen 3a der Einströmöffnung 3 müssen nicht auf die Brennraumachse 1a gerichtet sein. Bei einer schrägen Anordnung wird durch das einströmende Gas ein Drall in der Brennkammer 1 erzeugt.

Die Verbrennung erfolgt mittels der schematisch dargestellten Brenner 4, die in üblicher Art ausgeführt sein können und deren Achsen 4a leicht nach oben gerichtet sind. Die Brenner 4 sind oberhalb der Einströmöffnung 3 angeordnet, um sicherzustellen, daß das gesamte Gas, das durch die Einströmöffnung 3 in die Brennkammer 1 geströmt ist, die Flammenfront 4b der Brenner 4 passieren muß. Es sind drei Brenner 4 vorgesehen, die gleichmäßig am Umfang der Brennkammer verteilt sind, und deren Achsen 4a nicht auf die Brennraumachse 1a gerichtet sind. Der durch das einströmende Gas im Brennraum bestehende Drall wird durch diese schräge Anordnung der Brenner 4 noch verstärkt.

Die Rückhaltevorrichtung 20 ist oberhalb der Brenner 4 angeordnet und trennt die Brennkammer 1 von der Nachbrennkammer 15. Die Rückhaltevorrichtung 20 ist im wesentlichen als Ringkörper ausgebildet, der in einem Ofensegment 5 angeordnet ist. Der innere Teil der Rückhaltevorrichtung 20 besteht aus Stegen 6, die in ihrer Gesamtheit einen Ringkörper bilden, und die in der Mitte der Brennkammer 1 die zentrale Durchströmöffnung 7 frei lassen und zusammen mit der Brennraumwand 8 die Begrenzung der Durchbrechungen 9 bilden. In den Stegen 6 sind nach innen gerichtete Sekundärluftdüsen 10a und nach außen gerichtete Sekundärluftdüsen 10b angeordnet. Diese Sekundärluftdüsen 10a, 10b sind in einem Winkel α von 15° zur Horizontalen geneigt und somit schräg nach unten gerichtet. Darüber hinaus sind sie nicht auf die Brennraumachse 1a hin bzw. von dieser weg orientiert, sondern entsprechend der Drallströmung im Brennraum 1 schräg ausgerichtet. Es wird damit ein zu schneller Abzug der Gase aus der Brennkammer 1 verhindert, da durch die aus den Düsen 10a, 10b strömende Sekundärluft sowohl im Bereich der zentralen Durchströmöffnung 7 als auch im Bereich der Durchbrechungen 9 ein nach unten gerichteter Luftwirbel hervorgerufen wird.

Die Düsen 10a, 10b für die Sekundärluft werden von Kanälen 11 in den Stegen 6 gespeist. Diese Kanäle 11 wiederum werden von Versorgungskanälen 12 in den Haltestegen 13, die zwischen den einzelnen Durchbrechungen 9 angeordnet sind, versorgt.

Die Stege 6 haben einen trapezförmigen querschnitt, wobei die Seitenflächen 14a und 14b nach unten hin konvergieren. Oberhalb der Rückhaltevorrichtung 20 ist eine Nachbrennkammer 15 angeordnet, in der eine weitere, vollständige Verbrennung stattfinden kann. Zur Erhöhung des Luftüberschusses und zur Kühlung der Abgase sind Tertiärluftdüsen 16 vorgesehen. Diese sind leicht nach unten gerichtet, um auch in der Nachbrennkammer 15 eine möglichst lange Verweilzeit der Gase zu gewährleisten. Weiters befindet sich in der Wand der Nachbrennkammer 15 ein Mannloch 23. Über einen Abzugskrümmer 24 ist die Einrichtung mit einem nicht dargestellten Kamin verbunden. Ein Saugzugventilator kann vorgesehen sein, ist aber im allgemeinen nicht erforderlich.

Ein mit einem Schadstoff beladenes Gas, zum Beispiel ein Rauchgas aus einer vorgeschalteten Verbrennungsanlage strömt durch die Einströmöffnung 3 in die Brennkammer 1 ein. In dieser Brennkammer 1 strömt das Gas spiralförmig nach oben und durchquert die Flammenfront der Brenner 4.

Durch die aus der Rückhaltevorrichtung 20 nach unten ausströmende Sekundärluft wird die Aufwärtsbewegung des Gases gebremst. Nach einer ausreichenden Verweilzeit in der Brennkammer 1 strömt das Gas durch die zentrale Durchströmöffnung 7 und durch die Durchbrechungen 9. In der Nachbrennkammer 15 kann eine Vervollständigung der chemischen Zerlegungsaktionen stattfinden. Die Gase verlassen die Nachbrennkammer 15 über einer Abzugskrümmer 24.

Eine solche Einrichtung bringt bei allen zulässigen Betriebsparametern, also auch bei Teillast eine nahezu vollständige Vernichtung der eingebrachten Schadstoffe. Dies wird mit einer relativ einfach und kostengünstig herzustellenden Einrichtung erreicht.

## Patentansprüche

1. Einrichtung zum thermischen Zerlegen von fluiden Schadstoffen, insbesonders von Dioxinen und Furanen, mit
- einer im wesentlichen zylindrischen Brennkammer (1) und
- einer daran anschließenden Nachbrennkammer (15), wobei in der Brennkammer (1) mindestens eine Einströmöffnung (3) für ein mit dem Schadstoff beladenes Gas, insbesonders Rauchgas, vorgesehen ist, sowie mit
- einer Rückhaltevorrichtung (20), die als Ringkörper mit einer zentralen Durchströmöffnung (7) ausgebildet ist, deren Durchmesser kleiner als der Brennraumdurchmesser ist, und welche Rückhaltevorrichtung (20) um die zentrale Durchströmöffnung (7) angeordnete Durchbrechungen (9) aufweist, sowie weiters mit
- Düsen (10a, 10b) zum Einströmen von Sekundärluft,
**dadurch gekennzeichnet,** daß in der Brennkammer (1) ein Brenner (4) vorgesehen ist, der über der Einströmöffnung (3) für das mit dem Schadstoff beladene Gas angeordnet ist, daß der Ringkörper der Rückhaltevorrichtung (20) oberhalb des Brenners (4) angeordnet ist und daß die Düsen (10a, 10b) zum Einströmen von Sekundärluft im Ringkörper der Rückhaltevorrichtung (20) angeordnet sind und schräg nach unten gerichtet sind.

2. Einrichtung nach Anspruch 1, **dadurch gekennzeichnet,** daß der oder die Brenner (4) zur Erzeugung eines Dralls schräg in die Brennkammer (1) gerichtet sind.

3. Einrichtung nach einem der Ansprüche 1 oder 2, **dadurch gekennzeichnet,** daß die Einströmöffnung (3) zur Erzeugung eines Dralls schräg in die Brennkammer (1) gerichtet ist.

4. Einrichtung nach einem der Ansprüche 1 bis 3, **dadurch gekennzeichnet,** daß die Düsen (10a, 10b) für die Sekundärluft zur Verstärkung des Dralls in der Brennkammer (1) sowohl schräg nach innen als auch schräg nach außen hin gerichtet sind, wobei die Sekundärluftdüsen (10a, 10b) im wesentlichen in die Richtung der Drallströmung im Brennraum (1) ausgerichtet sind.

5. Einrichtung nach einem der Ansprüche 1 bis 4, **dadurch gekennzeichnet,** daß die Düsen (10a, 10b) für die Sekundärluft nach unten geneigt sind und einen Winkel von etwa 15° mit der Horizontalen einschließen.

6. Einrichtung nach einem der Ansprüche 1 bis 5, **dadurch gekennzeichnet,** daß die Rückhaltevorrichtung (20) Stege (6) aufweist, die im wesentlichen kreisringsektorförmig ausgebildet sind.

7. Einrichtung nach einem der Ansprüche 1 bis 6, **dadurch gekennzeichnet,** daß die Stege (6) zwischen der zentralen Durchströmöffnung (7) und den Durchbrechungen (9) einen im wesentlichen trapezförmigen Querschnitt aufweisen, wobei die Seitenflächen (14a, 14b) nach unten hin konvergieren.

8. Einrichtung nach einem der Ansprüche 1 bis 7, **dadurch gekennzeichnet,** daß im Inneren der Stege (6) zwischen der zentralen Durchströmöffnung (7) und den Durchbrechungen (9) Kanäle (11) für die Sekundärluft angeordnet sind, die mit Versorgungskanälen (12) in den Haltestegen (13) zwischen den einzelnen Durchbrechungen (9) verbunden sind.

9. Einrichtung nach einem der Ansprüche 1 bis 8, **dadurch gekennzeichnet,** daß im oberen Bereich der Nachbrennkammer (15) mindestens eine Tertiärluftdüse (16) vorgesehen ist.

10. Einrichtung nach einem der Ansprüche 1 bis 9, **dadurch gekennzeichnet,** daß die Sekundärluft mit einem weiteren Problemstoff beladen ist, der flüssig oder in Form von Feststoffpartikeln vorliegen kann.

11. Einrichtung nach einem der Ansprüche 1 bis 10, **dadurch gekennzeichnet,** daß durch die Rückhaltevorrichtung (20) eine Einengung des Strömungsquerschnittes um 20 bis 50 % erfolgt.

12. Einrichtung nach Anspruch 11, **dadurch gekennzeichnet,** daß durch die Rückhaltevorrichtung (20) eine Einengung des Strömungsquerschnittes um 30 bis 35 % erfolgt.

13. Einrichtung nach Anspruch 1, **dadurch gekennzeichnet,** daß die Einrichtung aus ringförmigen Segmenten (2) aufgebaut ist, die modulartig aufgebaut sind und daß der äußere Teil der Rückhaltevorrichtung (20) als Ofensegment (2) ausgebildet ist.

14. Einrichtung nach Anspruch 13, **dadurch gekennzeichnet,** daß die einzelnen Segmente (2) mehrlagig ausgeführt sind, wobei innen eine Lage von Feuerfeststeinen (17) und außen mindestens eine Lage von Isoliersteinen (18, 19) vorgesehen sind.

15. Einrichtung nach Anspruch 14, **dadurch gekennzeichnet,** daß die Segmente (2) von einer Steinwollisolierung und einem Stahlmantel umgeben sind.

## Claims

1. Apparatus for the thermal decomposition of fluid toxic substances, in particular dioxins and furans, which comprises
- an essentially cylindrical combustion chamber (1) and
- a secondary combustion chamber (15) arranged thereabove, whereby in the combustion chamber (1) there is provided at least one inlet opening (3) for introducing a gas containing a toxic substance, in particular a flue gas, as well as
- a retaining device (20) arranged as an annular body with a central opening (7) whose diameter is smaller than the diameter of the combustion chamber, whereby said retaining device (20) comprises passages (9) arranged around the central opening (7), as well as
- nozzles (10a, 10b) for allowing secondary air to stream in,
characterized in that in the combustion chamber (1) a burner (4) is provided above the inlet opening (3) for the gas containing the toxic substance, and that the annular body of the retaining device (20) is arranged above the burner (4) and that the nozzles (10a, 10b) for permitting the secondary air to stream in are arranged in the annular body of the retaining device (20) and directed downwardly obliquely.

2. Apparatus in accordance with claim 1, characterized in that the burner or burners (4) for generating an angular momentum is are directed obliquely into the combustion chamber (1).

3. Apparatus in accordance with one of the claims 1 or 2, characterized in that the inlet opening (3) for generating an angular momentum is directed obliquely into the combustion chamber (1).

4. Apparatus in accordance with one of the claims 1 to 3, characterized in that the nozzles (10a, 10b) for the secondary air are directed obliquely inwardly as well as obliquely outwardly for intensifying the angular momentum in the combustion chamber (1), whereby the secondary air nozzles (10a, 10b) are substantially directed towards the direction of the angular flow in the combustion chamber (1).

5. Apparatus in accordance with one of the claims 1 to 4, characterized in that the nozzles (10a, 10b) for the secondary air are downwardly inclined and form an angle of approx. 15° with the horizontal plane.

6. Apparatus in accordance with one of the claims 1 to 5, characterized in that the retaining device (20) contains webs (6) which are substantially arranged in the form of an arcuate sector.

7. Apparatus in accordance with one of the claims 1 to 6, characterized in that the webs (6) comprise a substantially trapezoid cross section between the central opening (7) and the passages (9), whereby the side faces (14a, 14b) converge in the downward direction.

8. Apparatus in accordance with one of the claims 1 to 7, characterized in that in the interior of the webs (6) between the central opening (7) and the passages (9) channels (11) are provided for the secondary air, said channels being connected with supply channels (12) in the holding webs (13) between the individual passages (9).

9. Apparatus in accordance with one of the claims 1 to 8, characterized in that at least one tertiary air nozzle (16) is provided in the upper region of the secondary combustion chamber (15).

10. Apparatus in accordance with one of the claims 1 to 9, characterized in that the secondary air is charged with a further problematic material, which can be fluid or present in the form of solid particles.

11. Apparatus in accordance with one of the claims 1 to 10, characterized in that the retaining device (20) causes a reduction in the cross section of the flow by 20% to 50%.

12. Apparatus in accordance with claim 11, characterized in that the retaining device (20) causes a reduction in the cross section of the flow by 30% to 35%.

13. Apparatus in accordance with claim 1, characterized in that the apparatus consists of annular serpents (2) which are modularly arranged, and that the outer part of the retaining device (20) is provided as furnace segment (2).

14. Apparatus in accordance with claim 13, characterized in that the individual segments (2) are arranged in a plurality of layers, whereby on the inside are provided a layer of refractory bricks and on the outside at least one layer of insulating bricks (18, 19).

15. Apparatus in accordance with claim 14, characterized in that the segments (2) are covered by a rock wool insulation and a steel jacket.

## Revendications

1. Dispositif pour décomposer thermiquement des substances fluides polluantes, notamment des dioxines et des furanes, comportant
- une chambre de combustion sensiblement cylindrique (1), et
- une chambre de post-combustion (15) raccordée à la précédente, au moins une ouverture d'introduction (3) pour un gaz chargé de la substance polluante, notamment un gaz de fumée, étant prévue dans la chambre de combustion (1), ainsi que
- un dispositif de retenue (20) réalisé sous la forme d'un corps annulaire possédant une ouverture centrale de passage (7), dont le diamètre est inférieur au diamètre de la chambre de combustion, lequel dispositif de retenue (20) possède des passages (9) disposés autour de l'ouverture centrale de passage (7), ainsi qu'en outre
- des buses (10a, 10b) servant à injecter de l'air secondaire,
caractérisé en ce que dans la chambre de combustion (1) est prévu un brûleur (4), qui est disposé au-dessus de l'ouverture (3) d'introduction du gaz chargé par la substance polluante, que le corps annulaire du dispositif de retenue (20) est disposé au-dessus du brûleur (4) et que les buses (10a,10b) servant à introduire de l'air secondaire sont disposées dans le corps annulaire du dispositif de retenue (20) et sont orientées obliquement vers le bas.

2. dispositif selon la revendication 1, caractérisé en ce que le ou les brûleurs (4) sont dirigés obliquement dans la chambre de combustion (1) pour produire un tourbillon.

3. Dispositif selon l'une des revendications 1 ou 2, caractérisé en ce que l'ouverture d'introduction (3) est dirigée obliquement dans la chambre de combustion (1) de manière à produire un tourbillon.

4. Dispositif selon l'une des revendications 1 à 3, caractérisé en ce que les buses (10a,10b) pour l'air secondaire sont dirigées obliquement vers l'intérieur et également obliquement vers l'extérieur pour renforcer le tourbillon dans la chambre de combustion (1), les buses (10a,10b) délivrant l'air secondaire étant orientées sensiblement dans la direction de l'écoulement tourbillonnaire dans la chambre de combustion (1).

5. Dispositif selon l'une des revendications 1 à 4, caractérisé en ce que les buses (10a,10b) servant à délivrer l'air secondaire sont inclinées vers le bas et font un angle d'environ 15° par rapport à l'horizontale.

6. Dispositif selon l'une des revendications 1 à 5, caractérisé en ce que le dispositif de retenue (20) comporte des barrettes (6) qui possèdent sensiblement la forme d'un secteur d'anneau circulaire.

7. Dispositif selon l'une des revendications 1 à 6, caractérisé en ce que les barrettes (6) situées entre l'ouverture centrale de passage (7) et les passages (9) possèdent une section transversale sensiblement trapézoïdale, les surfaces latérales (14a,14b) convergeant vers le bas.

8. Dispositif selon l'une des revendications 1 à 7, caractérisé en ce qu'à l'intérieur des barrettes (6), entre l'ouverture centrale de passage (7) et les passages (9) sont disposés des canaux (11) d'introduction de l'air secondaire, qui sont raccordés à des canaux d'alimentation (12) ménagés dans les barrettes de retenue (13) entre les différents passages (9).

9. Dispositif selon l'une des revendications 1 à 8, caractérisé en ce qu'au moins une buse (16) d'amenée d'air tertiaire est prévue dans la partie supérieure de la chambre de post-combustion (15).

10. Dispositif selon l'une des revendications 1 à 9, caractérisé en ce que l'air secondaire est chargé d'une autre substance posant des problèmes, qui peut être présente sous forme liquide ou sous la forme de particules de substances solides.

11. Dispositif selon l'une des revendications 1 à 10, caractérisé en ce que le dispositif de retenue (20) réalise un rétrécissement de 20 à 50% de la section transversale d'écoulement.

12. Dispositif selon la revendication 11, caractérisé en ce que le dispositif de retenue (20) réalise un rétrécissement, de 30 à 35%, de la section transversale d'écoulement.

13. Dispositif selon la revendication 1, caractérisé en ce qu'il est constitué par des segments annulaires (2), qui sont de conception modulaire, et que la partie extérieure du dispositif de retenue (20) est réalisée sous la forme d'un segment de four (2).

14. Dispositif selon la revendication 13, caractérisé en ce que les différents segments (2) sont réalisés avec plusieurs couches, une couche de pierre réfractaire (17) étant prévue intérieurement tandis qu'au moins une couche de pierre isolante (18,19) est prévue extérieurement.

15. Dispositif selon la revendication 14, caractérisé en ce que les segments (2) sont entourés par un isolant formé de laine minérale et par une enveloppe en acier.
